# EUROPÄISCHE PATENTSCHRIFT

(11) **EP 1 477 654 B1**
(45) Veröffentlichungstag und Bekanntmachung des Hinweises auf die Patenterteilung: **04.01.2006**
(21) Anmeldenummer: 03101379.0
(22) Anmeldetag: 16.05.2003
(51) Int. Cl.: F02D 41/04, F02N 11/08

(54) **Verfahren zum Anhalten einer Brennkraftmaschine in einer gewuenschten Ruheposition**
Method to stop an internal combustion engine at a desired stand-by position
Procede pour stopper un moteur a combustion interne entre une position de repos desirée

(43) Veröffentlichungstag der Anmeldung: 17.11.2004
(73) Patentinhaber: Ford Global Technologies, LLC, A subsidary of Ford Motor Company, Dearborn, MI 48126 (US)
(72) Erfinder: Grieser, Klemens, 40764, Langenfeld (DE); Kramer, Ulrich, 51427, Bergisch Gladbach (DE); Badke, Klaus, 50670, Koeln (DE)
(74) Vertreter: Drömer, Hans-Carsten

(56) Entgegenhaltungen:
- EP-A- 0 709 563
- EP-A- 1 113 169
- DE-A- 10 030 001

## Beschreibung

Die Erfindung betrifft ein Verfahren zum Anhalten einer Brennkraftmaschine - insbesondere einer Brennkraftmaschine mit Direkteinspritzung und Funkenzündung - in einer gewünschten Ruheposition durch Einflußnahme auf die Auslaufbewegung der Brennkraftmaschine, wobei die Ruheposition aufgrund aktueller Betriebsdaten eingestellt wird, und die Einflußnahme auf die Auslaufbewegung aufgrund der aktuellen Betriebsdaten angepasst wird. Ferner betrifft die Erfindung eine Brennkraftmaschine, die zur Durchführung eines derartigen Verfahrens ausgebildet ist.

Zur Verbesserung der Kraftstoffausnutzung in Fahrzeugen mit Verbrennungsmotor erfolgt häufig anstelle eines Leerlaufbetriebes ein vollständiges Abstellen des Motors, wenn keine Antriebsleistung benötigt wird. Der Motor muß dann neu angelassen werden, wenn dessen Leistung wieder benötigt wird. Für das Anlassen weisen herkömmliche Brennkraftmaschinen spezielle Hilfsaggregate wie etwa einen Anlassermotor oder einen als Motor einsetzbaren Generator (sog. Startergenerator) auf. Hierbei handelt es sich um verhältnismäßig große und kostenaufwändige Einrichtungen, da für das Anlassen des Verbrennungsmotors eine hohe elektrische Leistung erforderlich ist.

Darüber hinaus ist es bekannt, eine Brennkraftmaschine durch Auslösen einer Verbrennung anzulassen. Dies ist insbesondere bei Brennkraftmaschinen mit Funkenzündung und Direkteinspritzung möglich. Der direkt in die Brennkammer eingespritzte Kraftstoff wird dabei durch einen Funken gezündet, und die anschließende Explosion des Luft-Kraftstoff-Gemisches bewegt den Kolben und startet den Motor, ohne daß die Kurbelwelle durch ein zusätzliches Hilfsaggregat bewegt werden müßte. Alternativ kann auch beim konventionellen Anlassen einer Brennkraftmaschine durch einen Startermotor bereits früh bzw. von Anfang an eine Einspritzung und Verbrennung in den Zylindern erfolgen, um hierdurch den Anlasser zu unterstützen.

Ein Anlassen des Motors durch Kraftstoffzündung erfordert bestimmte Randbedingungen, um erfolgreich durchgeführt werden zu können. Insbesondere ist es erforderlich bzw. vorteilhaft, daß die Kurbelwelle zu Beginn des Anlassens in oder nahe einer bestimmten Position steht. Diesbezüglich sind aus der DE 100 30 001 A1 verschiedene Verfahren und Einrichtungen bekannt, mit denen die Annahme einer gewünschten Ruheposition der Brennkraftmaschine beim Stillstand sichergestellt werden soll. Durch die Verfahren und die Einrichtungen soll es möglich sein, daß eine Brennkraftmaschine mit Direkteinspritzung starten kann, ohne daß ein Starter benötigt wird. Hierzu ist vorgesehen, daß bestimmte Mittel so ausgestaltet sind, daß spezielle Zünd- und Einspritzimpulse derart erzeugt werden, daß die Brennkraftmaschine in eine gewünschte Position gebracht wird. Beim nächsten Startvorgang soll dann eine gewünschte Motorposition vorliegen. Zu diesem Zweck wird die Winkellage der Kurbel- und der Nockenwelle und damit die Zylinderstellung überwacht. Wie jedoch ein stets genaues Erreichen der gewünschten Ruheposition erreicht wird, ist nicht angegeben. Aufgrund von variierenden Einflüssen schwanken die tatsächlich erreichten Ruhepositionen der Brennkraftmaschine jedoch zum Teil erheblich, was sich entsprechend negativ auf die Voraussetzungen für ein starterloses Anlassen der Brennkraftmaschine auswirkt.

In der EP 1 113 169 A1 wird die Steuerung eines Anhaltevorganges einer Brennkraftmaschine beschrieben. Die dort beschriebene Brennkraftmaschine benötigt ein elektrisches Antriebssystem sowohl zum Starten als auch für den Auslaufvorgang. Durch eine Sensorik wird die aktuelle Drehzahl, ein Kurbelwellenwinkel und eine Motortemperatur erfaßt und an eine Antriebsstrangsteuerung übertragen. Berücksichtigt werden dabei das Drehträgheitsmoment des elektrischen Antriebssystems, d.h. einer elektrischen Maschine, sowie weitere Drehträgheitsmomente. In der Brennkraftmaschine integrierte Stellmittel können durch Vorgabe von Sollgrößen mittels der Antriebsstrangsteuerung auf diese Weise den Anhaltevorgang gesteuert ablaufen lassen. Um dies zu erreichen, wird eine mit den Starterantrieb verbundene Kupplung gesteuert geöffnet. Da diese Lösung jedoch einen elektrischen Anlasser erfordert, ist ersichtlich, daß keine genaue Positionierung der Zylinderkolben erreicht wird.

Vor diesem Hintergrund war es eine Aufgabe der vorliegenden Erfindung, Mittel zum Anhalten einer Brennkraftmaschine in einer definierten Ruheposition bereitzustellen, die ein genaueres Erreichen der gewünschten Ruheposition ermöglichen. Insbesondere soll es möglich sein, eine Brennkraftmaschine auch ohne Startermotor zu starten.

Diese Aufgabe wird durch ein Verfahren mit den Merkmalen des Anspruchs 1 sowie durch eine Brennkraftmaschine mit den Merkmalen des Anspruchs 7 gelöst. Vorteilhafte Ausgestaltungen sind in den Unteransprüchen enthalten.

Das erfindungsgemäße Verfahren dient dem Anhalten einer Brennkraftmaschine in einer gewünschten Ruheposition, wobei die Ruheposition z.B. durch den Kurbelwellenwinkel eindeutig beschrieben werden kann. Bei der Brennkraftmaschine kann es sich insbesondere um eine Brennkraftmaschine mit Direkteinspritzung und Fremdzündung des Kraftstoffs handeln. Das Anhalten der Brennkraftmaschine in der gewünschten Ruheposition erfolgt bei dem Verfahren durch aktive und/oder passive Einflußnahme auf die Auslaufbewegung der Brennkraftmaschine, d.h. die Bewegungsphase der Brennkraftmaschine von deren Abstellen (Beendigung der Zündung und/oder Kraftstoffzufuhr) bis zu ihrem Stillstand. Eine aktive Einflußnahme beinhaltet die unmittelbare Ausübung von Kräften auf die Bewegung der Brennkraftmaschine unter Einsatz externer Energie, während eine passive Einflußnahme sich auf das Verstellen von Betriebsparametern der Brennkraftmaschine beschränkt, die sich mittelbar auf die Auslaufbewegung auswirken. Das Verfahren ist durch folgende Schritte gekennzeichnet:
a) Aufgrund aktueller Betriebsdaten der Brennkraftmaschine bzw. des Fahrzeugs wird zu Beginn bzw. während der Auslaufbewegung die voraussichtliche Ruheposition der Brennkraftmaschine vorhergesagt.
b) Die Einflußnahme auf die Auslaufbewegung wird aufgrund der genannten vorhersagten Ruheposition angepaßt, so daß die tatsächlich erreichte Ruheposition näher bei der gewünschten Ruheposition liegt oder diese im Idealfall exakt trifft.

Für die Vorhersage der voraussichtlichen Ruheposition wird erfindungsgemäß ein Modell der Auslaufbewegung der Brennkraftmaschine verwendet, welches (a) die aktuelle kinetische Energie des Antriebsstranges, (b) die Reibungsverluste und/oder (c) die Kompressions- und Expansionsvorgänge in den Zylindern der Brennkraftmaschine berücksichtigt. Ein derartiges Modell kann aufgrund theoretischer Überlegungen gewonnen und in Form mathematischer Gleichungen implementiert werden. Vorzugsweise wird das Modell jedoch ganz oder zumindest teilweise empirisch gewonnen, d.h. durch Beobachtung des Motorverhaltens und Aufbereitung der dabei gewonnenen Meßdaten (z.B. als eine Lookup-Tabelle).

Das Modell kann optional Parameter enthalten, welche aufgrund eines Vergleichs zwischen der vom Modell vorhergesagten und der tatsächlich angenommenen Ruheposition der Brennkraftmaschine adaptiert werden. Auf diese Weise kann die Vorhersageleistung des Modells ständig verbessert beziehungsweise an Veränderungen im Verhalten der Brennkraftmaschine angepasßt werden. Durch eine Adaptionsfähigkeit des Modells wird sichergestellt, daß dieses sich an produktionsbedingte Toleranzen im Motorverhalten sowie an Alterungserscheinungen während der Lebensdauer eines Kraftfahrzeugs anpaßt und daher für jedes individuelle Fahrzeug und zu jedem Zeitpunkt eine hohe Vorhersagegenauigkeit erreicht.

Das beschriebene Verfahren hat den Vorteil, daß dieses sehr flexibel in Verbindung mit unterschiedlichen Methoden der Einflußnahme auf die Bewegung einer Brennkraftmaschine ausgeübt werden kann. D.h., es kann quasi jedes spezielle Prozedere zum Anhalten einer Brennkraftmaschine in einer gewünschten Ruheposition durch das beschriebene Verfahren noch weiter verbessert werden. Insbesondere können einfache, kostengünstige Methoden derart verbessert werden, daß diese die Präzision und Zuverlässigkeit von aufwändigeren Methoden erreichen.

Die bei dem Verfahren vorgegebene gewünschte Ruheposition der Brennkraftmaschine kann insbesondere so festgesetzt sein, daß sich die Brennkraftmaschine in einer optimalen Ausgangskonfiguration für ein anschließendes Anlassen allein durch (oder zumindest mit Unterstützung durch) eine Kraftstoffverbrennung befindet. In diesem Falle können die eingangs geschilderten Vorteile eines Anlassens mit Kraftstoffverbrennung erreicht werden, d.h. die Größenreduzierung der erforderlichen Hilfsaggregate (Startermotor) beziehungsweise der vollständige Verzicht hierauf.

Für die Vorhersage der Ruheposition der Brennkraftmaschine kann prinzipiell auf alle bereits für die übliche Motorsteuerung gemessenen und/oder abgeleiteten Daten über den Betriebszustand des Fahrzeugs zurückgegriffen werden. Insbesondere werden zur Vorhersage der Ruheposition Betriebsdaten verwendet, die die Motordrehzahl, den Kurbelwellenwinkel, die Motortemperatur (beziehungsweise eine hiermit korrelierte Temperatur wie die Kühlmitteltemperatur) und/oder den Ansaugdruck im Ansaugkrümmer des Motors umfassen. Die genannten Größen haben erfahrungsgemäß den stärksten Einfluß auf die Auslaufbewegung der Brennkraftmaschine.

Wie bereits erwähnt kann die Einflußnahme auf die Auslaufbewegung der Brennkraftmaschine prinzipiell mit beliebigen bekannten oder noch zu entwickelnden Methoden vorgenommen werden. Insbesondere kann die Einflußnahme auf die Auslaufbewegung die Kontrolle mindestens einer der folgenden Größen beziehungsweise Einrichtungen umfassen:
- des Öffnungswinkels einer Drosselklappe;
- der Bremskraft, die auf eine mit der Bewegung der Brennkraftmaschine gekoppelte Einrichtung ausgeübt wird;
- der Lichtmaschine des Kraftfahrzeugs;
- der Ölpumpe des Kraftfahrzeugs;
- des Kompressors einer Klimaanlage des Kraftfahrzeugs;
- der Pumpe eines Lenkunterstützüngssystems;
- der Steuerkette und/oder des Zahnriemens zwischen der Kurbelwelle und der Nockenwelle
- der Kupplung zwischen Brennkraftmaschine und Getriebe.

Die Erfindung betrifft ferner eine Brennkraftmaschine mit Direkteinspritzung und Fremdzündung sowie einer Motorsteuereinheit, welche dahingehend ausgebildet ist, ein Verfahren der vorstehend erläuterten Art auszuführen. D.h., daß die Motorsteuereinheit über geeignete Einrichtungen Einfluß auf die Auslaufbewegung der Brennkraftmaschine nehmen kann, um Letztere in einer gewünschten Ruheposition zum Stillstand zu bringen. Weiterhin weist die Motorsteuereinheit Mittel zur Vorhersage der voraussichtlichen Ruheposition auf und ist in der Lage, die Einflußnahme auf die Auslaufbewegung aufgrund einer solchen Vorhersage anzupassen, wobei die Vorhersage ein Modell der Auslaufbewegung der Brennkraftmaschine verwendet, welches die kinetische Energie des Antriebsstranges, die Reibungsverluste und die Kompressions- und Expansionsvorgänge der Brennkraftmaschine berücksichtigt.

Die Motorsteuereinheit kann insbesondere Sensoreingänge für die Motordrehzahl, den Kurbelwellenwinkel, den Ansaugdruck und/oder die Motortemperatur aufweisen. Auf diese Weise wird sichergestellt, daß diese für die Auslaufbewegung der Brennkraftmaschine besonders relevanten Größen aktuell mit ihren tatsächlichen Werten erfaßt werden können.

Die Brennkraftmaschine enthält ferner optional eine Bremseinrichtung, mit welcher eine Bremskraft auf die Auslaufbewegung der Brennkraftmaschine ausgeübt werden kann. Die Bremseinrichtung kann dabei z.B. unmittelbar an der Kurbelwelle, an der Nockenwelle oder an einem Kolben ansetzen. Sie ermöglicht das Anhalten in einer gewünschten Ruheposition, ohne daß von außen der Bewegung der Brennkraftmaschine aktiv Energie zugeführt werden müßte.

Im Folgenden wird die Erfindung anhand der Figur beispielhaft näher erläutert. Die einzige Figur zeigt schematisch die Komponenten einer Brennkraftmaschine mit Direkteinspritzung und einer Motorsteuereinheit zur Durchführung des erfindungsgemäßen Verfahrens.

Bei der in der Figur dargestellten Brennkraftmaschine 10 handelt es sich um einen Verbrennungsmotor mit Fremdzündung und direkter Einspritzung von Benzin über die in die Zylinder 3 führende Kraftstoffzufuhr 4. Ein derartiger Motor mit Direkteinspritzung hat den Vorteil, daß dieser durch Funkenzündung des Luft-Kraftstoff-Gemisches in den Zylindern 3 direkt gestartet werden kann, ohne daß ein zusätzlicher Startermotor die Kurbelwelle 11 während einer Anlaßphase antreiben muß. Alternativ kann die (Fremd- oder Selbst-) Zündung eines Luft-Kraftstoff-Gemisches während der Startphase jedoch auch nur zur Unterstützung eines Anlassers (Startermotors) erfolgen, um den Startvorgang zu beschleunigen ("Quick Start"), den Anlasser kleiner auslegen zu können, und um das Komfortverhalten des konventionellen Starts zu verbessern. Bei einem solchen unterstützten Start wird bereits ab der ersten Umdrehung beziehungsweise ab dem ersten Expansionshub eines Kolbens Kraftstoff eingespritzt und gezündet.

Die Brennkraftmaschine 10 weist ferner einen Ansaugkrümmer 2 zur Zufuhr von Frischluft auf, wobei deren Zufuhrrate über eine Drosselklappe 1 eingestellt werden kann. Stromabwärts der Drosselklappe 1 ist ein Drucksensor für den Ansaugdruck angeordnet, dessen Signal pₘₐₙ an eine Motorsteuereinheit 7, die z.B. durch einen Mikroprozessor realisiert sein kann, geleitet wird. Ferner ist an der Kurbelwelle 11 der Brennkraftmaschine 10 ein Sensor für den Kurbelwellenwinkel ϕ bzw. die Drehzahl n sowie an der Brennkraftmaschine 10 ein Sensor für die Motortemperatur T vorgesehen, welche beide ihre Signale an die Motorsteuereinheit 7 übermitteln. Weitere Sensoreingänge sind allgemein mit x bezeichnet. Die Motorsteuereinheit 7 empfängt die genannten sensorischen Informationen und berechnet hieraus Steuerkommandos für verschiedene Komponenten der Brennkraftmaschine wie z. B. ein Kraftstoffinjektionssystem.

Die Abgase aus den Zylindern 3 der Brennkraftmaschine 10 werden von einem Abgaskrümmer 5 in ein Abgassystem geleitet. Selbstverständlich kann die Brennkraftmaschine mit weiteren bekannten Komponenten wie beispielsweise einer Abgasrückführung, einem Abgasturbolader, einem Katalysator od. dgl. ausgerüstet sein, welche in der Figur nicht näher dargestellt sind.

Um die Brennkraftmaschine 10 nach einem Stillstand erfolgreich direkt (d. h. ohne Hilfsaggregat) starten zu können oder um einen Start durch frühe Zündungen in der Startphase unterstützen zu können, ist die Einhaltung einer Reihe von Randbedingungen erforderlich. Zu diesen Randbedingungen gehört insbesondere das möglichst genaue Einhalten einer optimalen Ruheposition (entsprechend einem optimalen Kurbelwellenwinkel ϕₒₚₜ), bei welcher sich der Kolben mindestens eines Zylinders ("Arbeitszylinder") sich in der Stellung eines Expansionstaktes befindet, so daß dort beim Anlassen der Brennkraftmaschine die Zündung eines Luft-Kraftstoff-Gemisches möglichst effizient stattfinden kann.

Um die Annahme einer gewünschten Ruheposition sicherzustellen, können verschiedene Einflußmaßnahmen von der Motorsteuereinheit 7 ausgeübt werden. Insbesondere kann mit Steuersignalen TP eine Ansteuerung der Drosselklappe 1 erfolgen, um durch Veränderung der Pumparbeit der Brennkraftmaschine 10 Einfluß auf die erreichte Endstellung der Kurbelwelle zu nehmen und um für eine möglichst große Frischluftmenge in den Zylindern zu sorgen.

Ferner ist in der Figur schematisch eine Bremseinrichtung 6 dargestellt, welche eine von der Motorsteuereinheit 7 direkt oder indirekt vorgegebene Bremskraft F_{B} auf die Kurbelwelle 11 der Brennkraftmaschine 10 ausüben kann. Alternativ könnte die Bremseinrichtung auch auf ein anderes mit der Motordrehung gekoppeltes Teil wie etwa die Nockenwelle (nicht dargestellt) oder einen Kolben einwirken.

Des Weiteren ist eine Lichtmaschine 9 angedeutet, deren elektrische Belastung L von der Motorsteuereinheit 7 z.B. durch Einschalten von Stromverbrauchern gesteuert werden kann. Weitere, in der Figur nicht näher dargestellte Einrichtungen, deren Ansteuerung zur Einflußnahme auf die Auslaufbewegung der Brennkraftmaschine 10 verwendet werden kann, sind eine Ölpumpe, ein Klimaanlagen-Kompressor, eine Pumpe für ein Lenkunterstützungssystem, eine Steuerkette beziehungsweise ein Zahnriemen zur Kopplung von Kurbelwelle und Nockenwelle und die sich zwischen Brennkraftmaschine und Getriebe befindliche Reibkupplung, wobei allerdings die Fahrzeugbremse aktiviert sein sollte.

Um die vorstehend aufgezählten Möglichkeiten der Einflußnahme auf die Auslaufbewegung der Brennkraftmaschine 10 möglichst zielführend einsetzen zu können, wird innerhalb der Motorsteuereinheit 7 erfindungsgemäß ein Modell 8 für die Auslaufbewegung der Brennkraftmaschine 10, d.h. deren Bewegung vom Abstellen der Zündung beziehungsweise der Kraftstoffzufuhr bis zum Stillstand (Drehzahl Null) eingesetzt. Dieses Modell kann die voraussichtlich erreichte Ruheposition der Brennkraftmaschine 10 auf der Basis der aktuellen Motorbetriebsparameter vorhersagen. Wenn eine Abweichung zwischen der vorhergesagten Ruheposition und der gewünschten Ruheposition besteht, kann die Motorsteuereinheit 7 ihre Einflußnahme auf die Auslaufbewegung entsprechend anpassen, so daß die tatsächlich erreichte Ruheposition näher bei der gewünschten Ruheposition liegt als vom Modell (unter Annahme einer nicht angepaßten Einflußnahme) vorhergesagt.

Das in der Motorsteuereinheit 7 implementierte Vorhersagemodell für die erreichte Ruheposition der Brennkraftmaschine 10 berechnet vorzugsweise die kinetische Energie Eₖᵢₙ = θω²/2 des gesamten mit der Brennkraftmaschine 10 bewegten Antriebsstranges (mit dem Trägheitsmoment θ) in Abhängigkeit von der gemessenen oder aus anderen Größen abgeleiteten aktuellen Motordrehzahl n bzw. der Winkelgeschwindigkeit ω.

Weiterhin berechnet das Modell die auf die Motorbewegung wirkende Reibung, die z. B. als eine Reibungskraft F_{R} ausgedrückt werden kann. Diese Reibung wird auf der Basis des Verlustes an kinetischer Energie zwischen zwei Zeitpunkten t₁ und t₂ während der Auslaufbewegung der Brennkraftmaschine 10 abgeschätzt. Ferner werden die Kompressions- und Expansionsprozesse im Motor 10 modelliert, da auch diese erheblichen Einfluß auf die Auslaufbewegung haben. Auf der Basis einer Energiebilanz zwischen der aktuellen Energie des Motors und den Energieverlusten kann dann die voraussichtlich erreichte Ruheposition vorhergesagt werden. Falls diese nicht im gewünschten Zielbereich liegt, können die der Motorsteuereinheit 7 zur Verfügung stehenden Einflußrnaßnahmen entsprechend angepaßt werden.

Vorzugsweise ist das Modell 8 der Motorsteuereinheit 7 lernfähig ausgebildet. Insbesondere kann das Modell zu diesem Zweck lernfähige Teilsysteme enthalten, z. B. in Form neuronaler Netze. Durch Anpassung entsprechender Parameter können dann gute Vorhersagen während der gesamten Lebensdauer des Kraftfahrzeuges beziehungsweise über die gesamte Variationsbreite einer Massenproduktion gewährleistet werden. Das Modell kann verfeinert werden durch Berücksichtigung aller relevanten Motorparameter wie beispielsweise des Motorverschleißes, von Produktionstoleranzen, der Ölviskosität und dergleichen.

## Patentansprüche

1. Verfahren zum Anhalten einer Brennkraftmaschine, insbesondere einer Brennkraftmaschine (10) mit Direkteinspritzung und Fremdzündung, in einer gewünschten Ruheposition durch Einflußnahme auf ihre Auslaufbewegung, wobei die Ruheposition aufgrund aktueller Betriebsdaten (ϕ, ω, T, pₘₐₙ, x) eingestellt wird, und die Einflussnahme auf die Auslaufbewegung aufgrund der aktuellen Betriebsdaten angepasst wird,
**dadurch gekennzeichnet, daß**
die Einstellung der Ruheposition auf einer Vorhersage durch ein Modell (8) der Auslaufbewegung der Brennkraftmaschine (10) beruht, welches die kinetische Energie (Eₖᵢₙ) des Antriebsstranges, die Reibungsverluste (F_{R}) und die Kompressions- und Expansionsvorgänge der Brennkraftmaschine berücksichtigt.

2. Verfahren nach Anspruch 1,
**dadurch gekennzeichnet, daß**
die gewünschte Ruheposition für ein Anlassen der Brennkraftmaschine (10) allein durch oder mit Unterstützung durch eine Kraftstoffverbrennung geeignet ist.

3. Verfahren nach Anspruch 1 oder 2,
**dadurch gekennzeichnet, daß**
die zur Vorhersage der Ruheposition verwendeten Betriebsdaten die Motordrehzahl (n), den Kurbelwellenwinkel (ϕ), die Motortemperatur (T) und/oder den Ansaugdruck (pₘₐₙ) umfassen.

4. Verfahren nach mindestens einem der Ansprüche 1 bis 3,
**dadurch gekennzeichnet, daß**
die Einflußnahme auf die Auslaufbewegung der Brennkraftmaschine (10) die Kontrolle mindestens einer der folgenden Größen bzw. Einrichtungen umfaßt:
- des Öffnungswinkels einer Drosselklappe (1);
- der Bremskraft (F_{B}), die auf eine mit der Bewegung der Brennkraftmaschine gekoppelte Einrichtung ausgeübt wird;
- der Lichtmaschine des Kraftfahrzeugs;
- der Ölpumpe des Kraftfahrzeugs;
- des Kompressors einer Klimaanlage des Kraftfahrzeugs;
- der Pumpe eines Lenkunterstützungssystems;
- der Steuerkette und/oder des Zahnriemens zwischen der Kurbelwelle und der Nockenwelle
- der Kupplung zwischen Brennkraftmaschine und Getriebe.

5. Verfahren nach mindestens einem der Ansprüche 1 bis 4,
**dadurch gekennzeichnet, daß**
das Modell (8) zumindest teilweise empirisch gewonnen wird.

6. Verfahren nach Anspruch 5,
**dadurch gekennzeichnet, daß**
das Modell (8) Parameter enthält, die aufgrund eines Vergleiches zwischen vorhergesagter und tatsächlicher Ruheposition der Brennkraftmaschine (10) adaptiert werden.

7. Brennkraftmaschine (10) mit Direkteinspritzung und Fremdzündung, **gekennzeichnet durch** eine Motorsteuereinheit (7), welche dazu eingerichtet ist, ein Verfahren nach mindestens einem der Ansprüche 1 bis 6 auszuführen.

8. Brennkraftmaschine nach Anspruch 7,
**dadurch gekennzeichnet, daß**
die Motorsteuereinheit (7) Sensoreingänge für die Motordrehzahl (n), den Kurbelwellenwinkel (ϕ), den Ansaugdruck (pₘₐₙ) und/oder die Motortemperatur (T) aufweist.

9. Brennkraftmaschine nach Anspruch 7 oder 8,
**dadurch gekennzeichnet, daß**
diese eine Bremseinrichtung (6) zur Ausübung einer Bremskraft (F_{B}) auf die Auslaufbewegung der Brennkraftmaschine (10) enthält.

## Claims

1. Method for stopping an internal combustion engine, in particular an internal combustion engine (10) with direct injection and spark ignition, in a desired position of rest by influencing its running down movement, wherein the position of rest is set on the basis of current operating data (ϕ, ω, T, pₘₐₙ, x), and the influencing of the running down movement is adapted on the basis of the current operating data.
**characterized in that**
the position of rest is set based on a prediction by a model (8) of the running down movement of the internal combustion engine (10) which takes into account the kinetic energy (Eₖᵢₙ) of the drive train, the frictional losses (F_{R}) and the compression processes and expansion processes of the internal combustion engine.

2. Method according to Claim 1,
**characterized in that**
the desired position of rest is suitable for starting the internal combustion engine (10) solely by means of, or with support from, the combustion of fuel.

3. Method according to Claim 1 or 2,
**characterized in that**
the operational data which is used to predict the position of rest comprises the engine speed (n), the crank shaft angle (ϕ), the engine temperature (T) and/or the intake pressure (pₘₐₙ).

4. Method according to at least one of Claims 1 to 3,
**characterized in that**
the influencing of the running down movement of the internal combustion engine (10) comprises checking at least one of the following variables or devices:
- the angle of aperture of a throttle valve (1);
- the combustion force (F_{B}), which is exerted on a device coupled to the movement of the internal combustion engine;
- the dynamo of the motor vehicle;
- the oil pump of the motor vehicle;
- the compressor of an air conditioning system of the motor vehicle;
- the pump of a power steering system;
- the control chain and/or the toothed belt between the crank shaft and the cam shaft;
- the clutch between internal combustion engine and transmission.

5. Method according to at least one of Claims 1 to 4,
**characterized in that**
the model (8) is acquired empirically, at least to a certain extent.

6. Method according to Claim 5,
**characterized in that**
the model (8) contains parameters which are adapted to the internal combustion engine (10) on the basis of a comparison between the predicted and virtual position of rest.

7. Internal combustion engine (10) with direct injection and spark ignition, **characterized by** an engine control unit (7) which is designed to carry out a method according to at least one of Claims 1 to 6.

8. Internal combustion engine according to Claim 7,
**characterized in that**
the engine control unit (7) has sensor inputs for the engine speed (n), the crank shaft angle (ϕ), the intake pressure (pₘₐₙ) and/or the engine temperature (T).

9. Internal combustion engine according to Claim 7 or 8,
**characterized in that**
said engine contains a brake device (6) for exerting a braking force (F_{B}) on the running down movement of the internal combustion engine (10).

## Revendications

1. Procédé pour stopper un moteur à combustion interne, notamment un moteur à combustion interne (10) à injection directe et allumage à distance, dans une position de repos souhaitée en influençant son mouvement de démarrage, la position de repos étant réglée sur la base de sur le données de fonctionnement actuelles (ϕ, ω, T, pₘₐₙ, x) et l'influence mouvement de démarrage étant adaptée en fonction des données de fonctionnement actuelles, **caractérisé en ce que** le réglage de la position de repos se base sur une anticipation par un modèle (8) du mouvement de démarrage du moteur à combustion interne (10), laquelle tient compte de l'énergie cinétique (Eₖᵢₙ) de la chaîne de transmission, des pertes par frottement (F_{R}) et des opérations de compression et d'expansion du moteur à combustion interne.

2. Procédé selon la revendication 1, **caractérisé en ce que** la position de repos souhaitée convient pour un démarrage du moteur à combustion interne (10) uniquement par une combustion de carburant ou avec assistance.

3. Procédé selon la revendication 1 ou 2,
**caractérisé en ce que** les données de fonctionnement utilisées pour anticiper la position de repos comprennent la vitesse de rotation du moteur (n), l'angle de vilebrequin (ϕ), la température du moteur (T) et/ou la pression d'aspiration (pₘₐₙ).

4. Procédé selon au moins l'une des revendications 1 à 3, **caractérisé en ce que** l'influence sur le mouvement de démarrage du moteur à combustion interne (10) comprend le contrôle d'au moins l'une des grandeurs ou l'un des dispositifs ci-après :
- l'angle d'ouverture d'un clapet d'étranglement (1) ;
- la force de freinage (F_{B}) qui est exercée sur un dispositif couplé avec le mouvement du moteur à combustion interne ;
- l'alternateur du véhicule automobile ;
- la pompe à huile du véhicule automobile ;
- le compresseur d'un climatiseur du véhicule automobile ;
- la pompe d'un système de direction assistée ;
- la chaîne de commande et/ou la courroie crantée entre le vilebrequin et l'arbre à cames ;
- l'embrayage entre le moteur à combustion interne et la boîte de vitesses.

5. Procédé selon au moins l'une des revendications 1 à 4, **caractérisé en ce que** le modèle (8) est obtenu au moins partiellement de manière empirique.

6. Procédé selon la revendication 5, **caractérisé en ce que** le modèle (8) contient des paramètres qui sont adaptés sur la base d'une comparaison entre la position de repos anticipée et réelle du moteur à combustion interne (10).

7. Moteur à combustion interne (10) avec injection directe et allumage à distance, **caractérisé par** une unité de commande de moteur (7) qui est configurée pour mettre en oeuvre un procédé selon au moins l'une des revendications 1 à 6.

8. Moteur à combustion interne selon la revendication 7, **caractérisé en ce que** l'unité de commande de moteur (7) présente des entrées de capteur pour la vitesse de rotation du moteur (n), l'angle de vilebrequin (ϕ), la pression d'aspiration (pₘₐₙ) et/ou la température du moteur (T).

9. Moteur à combustion interne selon la revendication 7 ou 8, **caractérisé en ce que** celui-ci comprend un dispositif de freinage (6) pour exercer une force de freinage (F_{B}) sur le mouvement de démarrage du moteur à combustion interne (10).
